# EUROPÄISCHE PATENTSCHRIFT

(11) **EP 0 355 595 B1**
(45) Veröffentlichungstag und Bekanntmachung des Hinweises auf die Patenterteilung: **27.10.1993**
(21) Anmeldenummer: 89114780.3
(22) Anmeldetag: 10.08.1989
(51) Int. Cl.: B65H 45/16

(54) **Falzapparat**
Folding apparatus
Appareil pour plier

(30) Priorität: 20.08.1988 DE 3828372
(43) Veröffentlichungstag der Anmeldung: 28.02.1990
(73) Patentinhaber: Albert-Frankenthal AG, D-67225 Frankenthal (DE)
(72) Erfinder: Prüm, Sebastian, D-6710 Kaiserslautern (DE); Panow, Trifon, D-6940 Weinheim (DE); Fischer, Emil, D-6700 Ludwigshafen-Oggersheim (DE)
(74) Vertreter: Munk, Ludwig, Dipl.-Ing.

(56) Entgegenhaltungen:
- EP-A- 0 066 867
- EP-A- 0 098 415
- DE-A- 2 714 915
- GB-A- 1 122 405

## Beschreibung

Die Erfindung betrifft einen Falzapparat, insbesondere einen variablen Falzapparat für Rollenrotationstiefdruckmaschinen, mit einem von Sammelproduktion auf Nicht-Sammelproduktion umstellbaren, mit vorzugsweise als Greifer ausgebildeten Halteelementen und Falzmessern versehenen Sammelzylinder, dessen Halteelemente und Falzmesser mit vorzugsweise als Tastrollen ausgebildeten Betätigungselementen verbunden sind, die durch eine jeweils zugeordnete Steuerkurve steuerbar sind, deren vorzugsweise als Senke ausgebildeter Steuerbereich mittels einer mit auf einem zur Steuerkurve koaxialen, antreibbaren Nockenträger aufgenommenen Abdecknocken versehenen Abdeckeinrichtung wahlweise freigebbar bzw. abdeckbar ist (EP-A- 66 867 und 98 415)

Bei einem internen Stand der Technik der Anmelderin enthält die Abdeckeinrichtung eine antreibbare Deckscheibe mit fest angeordneten Abdecknocken. Bei einer derartigen Anordnung muß die Deckscheibe nicht nur bei Sammelproduktion, sondern auch bei der in der Praxis häufigeren Nichtsammelproduktion laufen, was zu starken Beanspruchungen und dementsprechend zu einem schnellen Verschleiß führen kann. Abgesehen davon ist bei einer derartigen Anordnung die Zahl der aufeinanderfolgenden Sammelvorgänge sehr begrenzt. Die Erfahrung hat gezeigt, daß hierbei bei zwei aufeinanderfolgenden Sammelvorgängen eine Grenze erreicht ist. Drei und mehr aufeinanderfolgende Sammelvorgänge sind hierbei praktisch nicht möglich. Andererseits steigen jedoch die Druckmaschinenbreite und mit dieser die Formzylinderdurchmesser. Zudem werden die gängigen Formate immer kürzer, so daß sich mehr Ätzungen am Umfang ergeben als früher, beispielsweise acht Ätzungen am Umfang, was ein Bedürfnis nach einer Steigerung der Sammelvorgänge begründet.

Hiervon ausgehend ist es daher die Aufgabe der vorliegenden Erfindung, einen Falzapparat eingangs erwähnter Art mit einfachen und kostengünstigen Mitteln so zu verbessern, daß die Anzahl der aufeinanderfolgenden Sammelvorgänge und damit die Anzahl der möglichen Produktionsarten steigerbar ist.

Die grundsätzliche Lösung dieser Aufgabe gelingt in überraschend einfacher Weise dadurch, daß die Abdecknocken der Abdeckeinrichtung in radialer Richtung verstellbar auf dem Nockenträger aufgenommen sind.

Diese Maßnahmen ergeben praktisch eine variable Deckscheibe und ermöglichen daher auch mehr als zwei Sammelvorgänge. Es ergibt sich daher ein universellerer Falzapparat als bisher, mit Hilfe dessen alle bei einer Umdrehung eines bis zu acht Ätzungen am Umfang aufweisenden Formzylinders gedruckten Produkte ohne weiteres aufeinander gesammelt werden können, was eine rationelle Herstellung auch vergleichsweise dicker Prudukte ermöglicht. Ein weiterer Vorteil der erfindungsgemäßen Maßnahmen ist darin zu sehen, daß die variable Deckscheibe bei Nichtsammelproduktion ohne weiteres stillstehen kann, wobei alle oder jedenfalls die störenden Abdecknocken einfach eingefahren sind, was sich vorteilhaft auf die Vermeidung von unnötigem Verschleiß auswirkt.

In vorteilhafter Ausgestaltung der übergeordneten Maßnahmen können die Abdecknocken mittels einer zum Nockenträger koaxialen Verstellscheibe verstellbar sein, die zusammen mit dem Nockenträger antreibbar und gegenüber diesem in Umfangsrichtung verstellbar ist. Diese Maßnahmen ermöglichen eine einfache Verstellung der Abdecknocken durch Drehen der Verstellscheibe, was eine automatische Voreinstellung ermöglicht. Zweckmäßig können dabei der Nockenträger und die zugeordnete, gleichförmig antreibbare Verstellscheibe mittels eines Differenzialgetriebes antriebsmäßig miteinander verbunden sein, das mittels einer Hilfsantriebseinrichtung, die bei laufender Produktion passivierbar ist, verstellbar sein. Das Differenzialgetriebe fungiert nach erfolgter Einstellung praktisch als in sich starres Übertragungsorgan.

Eine weitere vorteilhafte Maßnahme kann darin bestehen, daß die den Falzmessern und den Halteelementen zugeordneten Nockenträger bzw. Verstellscheiben jeweils drehfest miteinander verbunden, vorzugsweise lösbar miteinander verspannt sind. Diese Maßnahmen ermöglichen einen gemeinsamen Antrieb der beiden Nockenträger bzw. der beiden Verstellscheiben, was den Aufbau sehr vereinfachen kann und gleichzeitig eine hohe Genauigkeit gewährleistet. Die den Falzmessern bzw. Halteelementen zugeordneten Steuerkurven sind dabei vorteilhaft mit solchem Abstand axial gegeneinander versetzt angeordnet, daß die beiden zugeordneten Abdeckeinrichtungen dazwischen plaziert werden können.

In weiterer Fortbildung der übergeordneten Maßnahmen kann die den Halteelementen zugeordnete Steuerkurve vorzugsweise mittels einer bei laufender Produktion passivierbaren Hilfsantriebseinrichtung in Umfangsrichtung verstellbar sein. Dies ermöglicht eine Anpassung an die jeweilige Produktion dahingehend, daß kürzere Formate früher losgelassen werden als längere.

Eine weitere vorteilhafte Maßnahme zur Vereinfachung der Andrücknockenanordnung und der Verstellscheiben kann darin bestehen, daß die Abdeckeinrichtung bei Sammelproduktion in Abhängigkeit von der Anzahl der gewünschten Sammelvorgänge mit unterschiedlicher Geschwindigkeit antreibbar ist.

In weiterer vorteilhafter Ausgestaltung der übergeordneten Maßnahmen kann die den Abdeckeinrichtungen zugeordnete Antriebseinrichtung eine zylinderachsparallele Zwischenwelle aufweisen, durch die die Nockenträger direkt und die Verstellscheiben unter Zwischenschaltung des verstellbaren Differenzialgetriebes antreibbar sind und die ihrerseits mittels eines verschiebbar auf ihr angeordneten Kupplungsteils registergenau mit jeweils einem von einander gegenüberliegenden frei drehbar auf ihr gelagerten Antriebsrädern unterschiedlichen Durchmessers kuppelbar ist, die mit unterschiedlichen Grenzen eines durch ein Zylinderteil antreibbaren Doppelrads kämmen. Hierbei ergeben sich in vorteilhafter Weise bei Schaltstellungen mit zwei unterschiedlichen Antriebsgeschwindigkeiten und Stillstand in der Mittelstellung des Kupplungsteils. Hierdurch ist es daher auf einfache Weise möglich, die Abdeckeinrichtungen bei der Produktionsart Nicht-Sammeln stillzusetzen und bei Sammelproduktion in Abhängigkeit von der Anzahl der gewünschten Sammelvorgänge anzutreiben.

Im Falle eines doppelt breiten Falzapparats mit über der Falzapparatbreite unterteilten Falzmessern und Halteeinrichtungen und im Bereich beider Zylinderstirnseiten angeordneten Steuereinrichtungen mit zugeordneten Abdeckeinrichtungen können diese einfach mittels einer gemeinsamen, radial außerhalb des Sammelzylinders angeordneten, über die Zylinderlänge durchgehenden Zwischenwelle antreibbar sein, so daß nur im Bereich einer Zylinderstirnseite eine Kupplungseinrichtung oben umrissener Art benötigt wird, was den Aufbau vereinfacht.

Weitere vorteilhafte Ausgestaltungen und zweckmäßige Fortbildungen der übergeordneten Maßnahmen ergeben sich aus den restlichen Unteransprüchen in Verbindungen mit der nachstehenden Beschreibung eines bevorzugten Ausführungsbeispiels.

Nachstehend wird das in der Zeichnung dargestellte Ausführungsbeispiel näher erläutert.

In der Zeichnung zeigen:
- Figur 1: einen Längsschnitt durch die Antriebs-und Steuereinrichtung eines Sammelzylinders eines erfindungsgemäßen Falzapparats,
- Fig. 2 bis 5: Ansichten einer erfindungsgemäßen, mit ein- und ausfahrbaren Abdecknocken versehenen, variablen Deckscheibe mit unterschiedlicher Nockenstellung für verschiedene Produktionsarten.

Der in Figur 1 dargestellte Sammelzylinder 1 eines variablen Falzapparats, wie er in der Regel einer Rollenrotationstiefdruckmaschine nachgeordnet ist, besteht aus zwei im Querschnitt sternförmigen, gleichförmig antreibbaren Armaturenträgern in Form eines seitlich gelagerten Falzmesserteils 2 und eines auf diesem gelagertem Greiferteils 3. Der Falzmesserteil 2 ist mit durch eine Betätigungseinrichtung 4 betätigbaren Falzmessern 5 versehen. Der Greiferteil 3 ist mit durch eine Betätigungseinrichtung 6 betätigbaren, mit Greifern 7 versehenen Greiferleisten 8 versehen. Auf den koaxial zueinander angeordneten Lagerzapfen 9 bzw. 10 des Falzmesserteils 2 bzw. Greiferteils 3 sind nebeneinander sich befindende Antriebsräder 11 gleichen Durchmessers befestigt, die zur Bewerkstelligung eines gleichförmigen Antriebs bei gleichzeitiger Verstellmöglichkeit durch ein hier nicht näher dargestelltes Überbrückungsgetriebe gekuppelt sein können.

Zur Durchführung eines Falzvorgangs werden die Falzmesser 5 ausgefahren und die Greifer 7 geöffnet. Hierzu sind im Bereich der Zylinderstirnseite vorgesehene, koaxial zur Zylinderachse angeordnete Steuerkurven 12 bzw. 13 vorgesehen, die von den zugeordneten Betätigungseinrichtungen 4 bzw. 6 abgetastet werden. Die Betätigungseinrichtungen 4 bzw. 6 enthalten hierzu jeweils zwei auf einer gemeinsamen Achse nebeneinander angeordnete Tastrollen 14, 15, von denen die eine Tastrolle 14 auf der jeweils zugeordneten Steuerkurve 12 bzw. 13 läuft und die andere Tastrolle 15 auf einer der Steuerkurve 12 bzw. 13 jeweils benachbarten Abdeckeinrichtung zum seitlichen Abdecken der steuerkurvenseitigen Steuersenke 16 läuft, durch die eine Betätigung der Falzmesser 5 bzw. Greifer 7 bewerkstelligt wird. Außerhalb der Steuersenke 16 besitzen die Steuerkurven 12 bzw. 13 kreisbogenförmige Umfangskontur. Je nach Produktionsart werden die Steuersenken 16 bei jeder Umdrehung des Sammelzylinders 1 (Nicht-Sammeln) oder bei jeder n-ten Umdrehung des Sammelzylinders 1 (Sammeln) freigegeben und sonst seitlich abgedeckt. Die Abdeckeinrichtungen sind hierzu mit parallel zur jeweils zugeordneten Steuerkurve 12 bzw. 13 angeordneten Abdecknocken 17 versehen. Die Breite der Tastrollen 14 bzw. 15 entspricht der Breite der Steuerkurven 12, 13 bzw. der Abdecknocken 17.

Die Steuerkurven 12, 13 befinden sich gegenüber dem angetriebenen Sammelzylinder 1 im Stillstand. Die zur Steuerung der Falzmesser 5 vorgesehene Steuerkurve 12 ist an einer den äußeren Lagerzapfen 9 umfassenden, am Gehäuse befestigten Büchse 18 fixiert. Die den Greifern 7 zugeordnete Steuerkurve 13 ist an einer radial äußeren, drehbar im Maschinengestell gelagerten Büchse 19 fixiert, an der eine Verstellasche 20 befestigt ist, mittels der die Steuerkurve 13 zur Einstellung des Öffnungszeitpunkts der Greifer 7 in Umfangsrichtung verstellbar ist. Die Verstellasche 20 kann mittels einer Hilfsantriebseinrichtung in Form eines zur Formateinstellung vorgesehenen Hilfsmotors etc., antreibbar oder einfach von Hand betätigbar sein. Bei laufender Produktion ist die Verstelllasche 20 gegen Verdrehn gesichert. Die die Abdecknocken 17 aufweisenden, den Steuerkurven 12 bzw. 13 zugeordneten Abdeckeinrichtungen werden bei laufender Produktion gegenüber den stehenden Steuerkuven 12, 13 angetrieben. Hierzu ist an das äußere Antriebsrad 11 ein Antriebszahnkranz 21 angeflanscht, von dem der Antrieb der beiden Steuerkurven 12 bzw. 13 jeweils zugeordneten Abdeckeinrichtungen abgeleitet wird.

Die beiden Abdeckeinrichtungen umfassen jeweils, wie in Figur 2 für die der den Falzmessern zugeordneten Steuerkurve 12 zugeordnete Abdeckeinrichtungen schematisch dargestellt ist, einen koaxial zur betreffenden Steuerkurve angeordneten Nockenträger 22, auf dem die Abdecknocken 17 in radialer Richtung verstellbar aufgenommen sind. Die Umfangskontur 23 der Abdecknocken 16 entspricht einem Kreisabschnitt mit einem dem Radius der außerhalb der durch eine Umfangsausnehmung gebildeten Steuersenke 16 kreisförmigen Steuerkurve 12 entsprechenden Radius. Die Umfangskontur 23 der Abdecknocken 17 kann durch Verstellen der Abdecknocken 17 von einer radial äußeren, mit der kreisbogenförmigen Kontur der zugeordneten Steuerkurve 12 sich deckenden Aktivstellung in eine radial innerhalb der Steuersenke sich befindende Passivstellung gebracht werden. In der Aktivstellung decken die Abdecknocken 17 beim Vorbeilauf an der Senke 16 diese seitlich ab, so daß die auf der betreffenden Steuerkurve 12 bzw. 13 laufende Tastrolle 14 beim Überfahren der Steuersenke 16 durch die daneben sich befindende, auf einem Abdecknocken 17 laufende Tastrolle 15 daran gehindert wird, in die Steuersenke 16 einzufallen und einen Falzvorgang auszulösen, wie bei 15a angedeutet ist. Die in Figur 2 gerade dem den Falzspalt durchlaufenden Falzmesser 5 zugeordnete Betätigungseinrichtung kann demgegenüber in die Steuersenke 16 einfallen und einen Falzvorgang ausführen, wie bei 14a angedeutet ist. Zum Verstellen der Abdecknocken 17 ist eine koaxial zum Nockenträger 22 angeordnete, in axialer Richtung mit den Abdecknocken 17 fluchtende Verstellscheibe 24 vorgesehen, die mit festen Steuernocken 25 und dazwischen sich befindenden Umfangsausnehmungen 26 versehen ist.

Die Abdecknocken 17 sind jeweils an einem mit achsparalleler Schwenkachse schwenkbar auf dem Nockenträger 22 gelagerten Schwenkarm 27 befestigt und mit einem nach radial innen vorspringenden Taster 28 versehen, der durch die Wirkung einer Andrückfeder 29 in Anlage an der Umfangskontur der zugeordneten Verstellscheibe 24 gehalten wird. Die Andrückfeder 29 ist in einer Ausnehmung 30 des zugeordneten Abdecknockens 17 aufgenommen und stützt sich einerseits am inneren Ende der nockenseitigen Ausnehmung 30 und andererseits an einem in die Ausnehmung 30 hineinragenden, am Nockenträger 22 befestigten Stift 31 ab.

Die Verstellscheibe 24 und der die Abdecknocken 17 tragende Nockenträger 22 werden nach erfolgter Einstellung der Verstellscheibe 24 während des Betriebs gleichförmig angetrieben, so daß die Abdecknocken 17 während des Betriebs ihre durch die Verstellscheibe 24 bewirkte Position beibehalten. Die Antriebsgeschwindigkeit der gesamten durch Nockenträger und Verstellscheibe gebildeten Abdeckeinrichtung wird dabei abhängig von der jeweiligen Produktionsart so gewählt, daß die jeweils ausgestellten Abdecknocken 17 die Steuersenke 16 so passieren, daß nur die gewünschte Anzahl von Falzvorgängen ausgeführt wird.

Da die Falzmesser 5 und die diesen zugeordneten Greifer 7 im gleichen Takt arbeiten, können die beiden Nockenträger 22 und die beiden Verstellscheiben 24 der jeweils zugeordneten Abdeckeinrichtungen fest miteinander verbunden sein, um die zum Antrieb benötigte Antriebseinrichtung zu vereinfachen. Dementsprechend sind, wie aus Figur 1 weiter erkennbar ist, die beiden Steuerkurven 12 bzw. 13 in axialer Richtung so weiter voneinander beabstandet, daß dazwischen beide Abdeckeinrichtungen, die mit aneinander anliegenden Nockenträgern 22 angeordnet sind, Platz finden. Die Rücken an Rücken aneinander anliegenden Nockenträger 22 sind durch Klemmeinrichtungen miteinander fest verspannt. Die die der jeweils zugeordneten Steuerkurve 12 bzw. 13 zugewandten Abdecknocken 17 untergreifenden Verstellscheiben 24 sind unter Zwischenschaltung eines Distanzstücks 32 miteinander verschraubt, dessen Dicke der Gesamtdicke der miteinander verspannten Nockenträger entspricht. Zur Lagerung der miteinander verbundenen Nockenträger 22 bzw. Deckscheiben 24 sind zwei im Bereich zwischen den die Steuerkurven 12, 13 tragenden Büchsen 18, 19 einander übergreifend angeordnete Büchsen 33, 34 vorgesehen, wobei die radial innere Büchse 33 die direkt aneinander anliegenden Nockenträger 22 und die radial äußere Büchse 34 die unter Zwischenschaltung des Distanzstücks 32 miteinander verbundenen Verstellscheiben 24 tragen. Jeweils eine der Verstellscheiben 24 und einer der Nockenträger 22 reicht dabei mit seinem radial inneren Rand bis zur jeweils zugeordneten Büchse 33 bzw. 34 und ist hiermit verschraubt. Die jeweils andere Verstellscheibe 24 und der jeweils andere Nockenträger 22 können weiter außen enden. Das Distanzstück 32 greift mit seinen Distanzbacken durch diesen zugeordnete Fenster des an der Büchse 34 befestigten Nockenträgers 22 hindurch. Der andere Nockenträger 22 umfaßt das Distanzstück 32.

Die die Verstellscheiben 24 bzw. die Nockenträger 22 tragenden Büchsen 33, 34 sind drehbar gelagert und an ihren zylinderfernen Enden mit angeflanschten Antriebszahnkränzen 35, 36 gleichen Durchmessers versehen, die in einer von den die steuerkurvenseitigen Büchsen 18, 19 aufnehmenden Gehäuseteilen begrenzten Kammer 37, die vom Getriebekasten 38 aus zugänglich ist, aufgenommen sind. Die Antriebszahnkränze 35, 36 kämmen mit zugeordneten Zwischenrädern 39, 40 gleichen Durchmessers, die gestellseitig gelagert sind. Das im den Nockenträgern 22 zugeordneten Antriebszug liegende Zwischenrad 40 kämmt dabei mit einem auf eine parallel zur Zylinderachse außerhalb des Sammelzylinderdurchmessers angeordnete Zwischenwelle 41 aufgekeilten Ritzel 42. Das zum Antriebszug der Verstellscheiben 24 gehörende Zwischenrad 39 kämmt mit einem Zahnkranz 43 eines auf der Zwischenwelle 41 gelagerten Doppelrads, dessen beide Zahnkränze 43, 44 gleichen Durchmesser wie das Ritzel 42 aufweisen. Dieses kämmt mit dem Eingangsrad 45 eines achsparallel neben der Zwischenwelle 41 angeordneten Differenzialgetriebes 46, dessen Ausgangsrad 47 mit dem zweiten Zahnkranz 44 des auf der Zwischenwelle 41 drehbar gelagerten Doppelrads kämmt. Das Differenzialgetriebe 46 läßt eine Verstellung des Ausgangsrads 47 gegenüber dem gleichen Durchmesser aufweisenden Eingangsrad 45 mittels einer Hilfsantriebseinrichtung 48 zu. Während der normalen Produktion ist die Hilfsantriebseinrichtung 48 passiviert, so daß das Differenzialgetriebe 46 wie ein in sich starres Doppelrad fungiert. Vor Produktionsbeginn können die Verstellscheiben 24 durch Betätigung der Hilfsantriebseinrichtung 48 in die gewünschte Drehstellung gebracht werden.

Die im Getriebekasten 38 gelagerte Zwischenwelle 41 ist ihrerseits durch den an das äußere Antriebsrad 11 angeflanschten Antriebszahnkranz 21 mit verschiedenen Geschwindigkeiten antreibbar. Hierzu ist ein auf einem gestellseitig befestigten Zapfen gelagertes Doppelrad mit zwei Zahnkränzen 49, 50 unterschiedlichen Durchmessers vorgesehen, die ihrerseits mit frei drehbar auf der Zwischenwelle 41 gelagerten Antriebsrädern 51, 52 unterschiedlichen Durchmessers kämmen. Diese sind mittels eines verschiebbar auf die Zwischenwelle 41 aufgekeilten, zwischen ihnen angeordneten Kupplungsteils 53 alternativ mit der Zwischenwelle 41 kuppelbar. Die Antriebsräder 51, 52 sind hierzu im Bereich ihrer einander zugewandten Stirnseiten mit zwei axial vorspringenden Kupplungsklauen 54 versehen, in die das Kupplungsteil 53 mit entsprechenden Ausnehmungen 55 einrastbar ist, so daß sich eine eindeutige, registergenaue Kupplung ergibt. Das Kupplungsteil 53 ist mittels eines in eine Umfangsnut eingreifenden Schalthebels 56 von der in Figur 1 gezeichneten, linken Eingriffsstellung über eine Mittelstellung, in der kein Eingriff vorhanden ist, in eine rechte Eingriffsstellung verschiebbar. Durch entsprechende Betätigung des Schalthebels 56 können somit zwei verschiedene Geschwindigkeiten bzw. Stillstand der Abdeckeinrichtungen bewirkt werden.

Im dargestellten Ausführungsbeispiel mit einem 7-teiligen Sammelzylinder ist der Nockenträger 22, wie Figur 2 weiter erkennen läßt, mit acht verstellbaren Abdecknocken 17 versehen, deren Umfangskontur 23 eine einem Bogenmaß von etwa 15° entsprechende Umfangslänge aufweist. Die acht Abdecknocken 17 verteilen sich auf zwei um 180° gegeneinander versetzte Gruppen von je vier über 90° verteilte Abdecknocken 17, wobei im Uhrzeigersinn gesehen der erste und zweite Umfangsnocken um 30°, der zweite und dritte Umfangsnocken um 15° und der dritte und vierte Umfangsnocken um 45° gegeneinander versetzt sind. Die Verstellscheibe 24 ist dabei mit sechs festen Umfangsnocken 25 versehen, die sich auf zwei um 180° gegeneinander versetzte Gruppen von je drei Umfangsnocken verteilen, wobei im Uhrzeigersinn, das ist in Drehrichtung, gesehen der erste und zweite Umfangsnocken 25 um 48, 25° und der zweite und dritte Umfangsnocken um 57, 25° gegeneinander versetzt sind. Die Umfangsnocken 25 der Verstellscheibe 24 besitzten im Gegensatz zu den Abdecknocken 17 unterschiedliche Umfangslänge. Der erste Umfangsnocken 25 mißt hier 13,5°. Der zweite Umfangsnocken 25 mißt 1°. Der dritte Umfangsnocken 25 mißt 24,5°. Diese Verteilung der Abdecknocken 17 und der Umfangsnocken 25 bzw. Umfangsausnehmungen 26 der Verstellscheibe 24 ermöglichen zusammen mit den verschiedenen Antriebsgeschwindigkeiten bei dem hier vorliegenden, 7-teiligen Sammelzylinder jede gewünschte Produktionsart von Nicht-Sammeln über Einmal-Sammeln, Zweimal-Sammeln bis Dreimal-Sammeln.

Die der Figur 2 zugrundeliegende Einstellung der Verstellscheibe 24 und dementsprechend der Abdecknocken 17 entspricht der Produktionsart Zweimal-Sammeln, wobei sich ein dreilagiges Produkt ergibt. Diese Produktionsart kommt vielfach bei Verwendung eines Formzylinders mit sechs Ätzungen am Umfang vor. Hierbei ist die Verstellscheibe 24 so gestellt, daß jeweils jeder zweite Abdecknocken 17, hier der zweite und vierte Abdecknocken jeder Gruppe, ausgestellt sind. Die Antriebsgeschwindigkeit, das heißt die Drehzahl der Nockenträger 22 und der Verstellscheiben 24 beträgt hierbei 6/7 der Zylindergeschwindigkeit. Dies bewirkt, daß die sieben Falzmesser am Umfang des Falzmesserteils 2 nur bei jeder dritten Umdrehung des Sammelzylindern 1 eine freigegebene Steuersenke 16 vorfinden und einen Falzvorgang durchführen, wie in Figur 2 bei 14a angedeutet ist. Dasselbe gilt natürlich auch für die Greifer 7.

Bei der Produktionsart Einmal-Sammeln, was ein zweilagiges Produkt ergibt, und bei Verwendung eines Formzylinders mit vier oder acht Ätzungen am Umfang vorkommen kann, wird die Verstellscheibe 24, wie aus Figur 3 ersichtlich ist, so gestellt, daß jeweils die zwei inneren Abdecknocken 17 jeder Gruppe eingefahren und die beiden äußeren Abdecknocken 17 jeder Gruppe ausgestellt sind. Die vier ausgestellten Abdecknocken 17 sind dementsprechend um jeweils 90° gegeneinander versetzt. Die Antriebsgeschwindigkeit beträgt bei dieser Produktionsart 7/8 der Zylindergeschwindigkeit.

Für die Produktionsart Dreimal-Sammeln, was ein vier lagiges Produkt ergibt und bei Verwendung eines Formzylinders mit acht Ätzungen am Umfang vorkommen kann, wird die Verstellscheibe 24, wie aus Figur 4 erkennbar ist, so gestellt, daß alle Abdecknocken 17 bis auf die jeweils zweiten Abdecknocken jeder Gruppe ausgestellt sind. Die Antriebsgeschwindigkeit beträgt bei dieser Produktionsart ebenfalls 7/8 der Zylindergeschwindgkeit. Bei der Umstellung von Einmal-Sammeln bzw. Dreimal-Sammeln auf Zweimal-Sammeln muß dementsprechend das Kupplungsteil 53 von der einen Eingriffsposition in die andere Eingriffsposition verschoben werden.

Bei der der Figur 5 zugrundeliegenden Produktionsart Nicht-Sammeln, bei der ein einlagiges Produkt erzeugt wird, werden die Falzmesser 5 bei jeder Umdrehung des Sammelzylinders 1 aktiviert. Dasselbe gilt für die Greifer 7. Hierbei sind, wie Figur 5 zeigt, sämtliche Abdecknocken 17 eingefahren, das heißt die Verstellscheibe 24 ist in eine solche Po-sition gebracht, daß die Taster 28 sämtlicher Abdecknocken 17 im Bereich einer Umfangsausnehmung 26 der Verstellscheibe 24 sich befinden und deren Umfangsnocken 25 zwischen jeweils zwei Tasten 28 po-sitioniert sind. Die Verstellscheibe 24 und der Nockenträger 22 können bei dieser Produktionsart mit beliebiger Geschwindigkeit angetrieben oder zur Vermeidung von Verschleiß einfach stillgesetzt werden, wozu das Kupplungsteil 53 einfach in seine eingriffsfreie Mittelstellung gebracht wird.

Der Aufbau und die Wirkungsweise der der Greifersteuerung zugeordneten Abdeckeinrichtung entspricht der den Figuren 2 bis 5 zugrundeliegenden Abdeckeinrichtung der Falzmessersteuerung lediglich mit dem Unterschied, daß die den Bogenanfang haltenden Greifer 7 den Falzspalt bereits durchlaufen haben, wenn der Falzvorgang durchgeführt wird. Die Aktivierung der Falzmesser 5 und das Öffnen der Greifer 7 erfolgt daher im wesentlichen gleichzeitig. Diese Vorgänge erstrecken sich jedoch über eine gewisse Zeitspanne, wobei die Öffnung der Greifer 7 bei der Verarbeitung kurzer Produkte etwas früher erfolgen soll als bei der Verarbeitung längerer Produkte, was durch die weiter oben bereits beschriebene Verdrehbarkeit der greiferseitigen Steuerkurve 13 mittels der Stellasche 20 bewerkstelligt werden kann.

Bei einem sogenannten doppelt breiten Falzapparat, auf dem zwei nebeneinander liegene Produkte verarbeitet werden können, sind die Greiferleisten 8 und die Falzmesser 5 über der Zylinderlänge unterteilt, wobei jeder Zylinderseite eine eigene Steuereinrichtung zugeordnet ist. Der Aufbau dieser beiden Steuereinrichtungen kann dem aus Figur 1 ersichtlichen Aufbau der Steuereinrichtung für die rechte Zylinderhälfte entsprechen, lediglich mit dem Unterschied, daß die Zwischenwelle 41 nicht über eine zugeordnete Klauenkupplung mit dem Zylinderantrieb kuppelbar ist, sondern mittels einer Überbrückungswelle 57 mit der gegenüberliegenden Zwischenwelle 41 verbunden ist, wie Figur 1 weiter erkennen läßt. Hierbei ergibt sich somit eine gemeinsame, über die ganze Zylinderbreite durchgehende Antriebswelle.

Beim vorstehend beschriebenen Ausführungsbeispiel erfolgt die Verstellung der Abdecknocken mittels zugeordneter Verstellscheiben 24, was eine automatische Voreinstellung durch entsprechende Programmierung der Hilfsantriebseinrichtung 48 ermöglicht. Es wäre aber auch ohne weiteres denkbar, die Abdecknocken 17 nach einer entsprechenden Anleitung einzeln von Hand einzustellen. Hierbei müßte der Nockenträger 22 einfach mit geeigneten Spannvorrichtungen zum Halten der Abdecknocken 17 versehen sein.

## Patentansprüche

1. Falzapparat, insbesondere variabler Falzapparat für eine Rollenrotationstiefdruckmaschine, mit einem von Sammelproduktion auf Nichtsammelproduktion umstellbaren, mit vorzugsweise als Greifer (7) ausgebildeten Halteelementen und Falzmessern (5) versehenen Sammelzylinder (1), dessen Halteelemente und Falzmesser mit vorzugsweise als Tastrollen (14, 15) ausgebildeten Betätigungselementen verbunden sind, die durch eine jeweils zugeordnete Steuerkurve (12 bzw. 13) steuerbar sind, deren vorzugsweise als Steuersenke (16) ausgebildeter Steuerbereich mittels einer mit auf einem zur Steuerkurve (12 bzw. 13) koaxialen, antreibbaren Nockenträger (22) aufgenommenen Abdecknocken (17) versehenen Abdeckeinrichtung wahlweise freigebbar bzw. abdeckbar ist, **dadurch gekennzeichnet, daß** die Abdecknocken (17) jeder Abdeckeinrichtung in radialer Richtung verstellbar auf dem jeweils zugeordneten Nockenträger (22) aufgenommen sind.

2. Falzapparat nach Anspruch 1, **dadurch gekennzeichnet, daß** die Abdecknocken (17), die vorzugsweise eine kreisabschnittförmige Umfangskontur (23) aufweisen, die bis zu einem dem Radius der außerhalb des Steuerbereichs kreisförmigen Steuerkurve (12 bzw. 13) entsprechenden Radius ausstellbar ist, mittels einer zum Nockenträger (22) koaxialen Verstellscheibe (24) verstellbar sind, die zusammen mit dem Nockenträger (22) antreibbar und gegenüber diesem in Umfangsrichtung verstellbar ist, wobei die Abdecknocken (17) vorzugsweise an einem schwenkbar auf dem Nockenträger (22) gelagerten Schwenkarm (27) befestigt und mit einem an die neben dem Nockenträger (22) angeordnete, mit festen Umfangsnocken (25) versehene Verstellscheibe (22) andrückbaren Taster (28) versehen sind.

3. Falzapparat nach Anspruch 2, **dadurch gekennzeichnet, daß** die Taster (28) jeweils mittels einer Feder (29) an die Verstellscheibe andrückbar sind und daß die Federn (29) in einer Ausnehmung (30) des jeweils zugehörigen Abdecknocken (17) aufgenommen und an einem in diese hineinragenden, am Nockenträger (22) befestigten Stift (31) abgestützt sind.

4. Falzapparat nach einem der vorhergehenden Ansprüche 2 bis 3, **dadurch gekennzeichnet, daß** der Nockenträger (22) und die zugeordnete, gleichförmig hiermit antreibbare Vestellscheibe (24) mittels eines Differenzialgetriebes (46) antriebsmaßig miteinander verbunden sind, das mittels einer Hilfsantriebseinrichtung (48), die bei laufender Produktion passivierbar ist, verstellbar ist und daß vorzugsweise die den Halteelementen zugeordnete Steuerkurve (13) mittels einer bei laufender Produktion passivierbaren Hilfsantriebseinrichtung in Umfangsrichtung verstellbar ist.

5. Falzapparat nach einem der vorhergehenden Ansprüche 2 bis 4, **dadurch gekennzeichnet, daß** die den Falzmessern (5) und den vorzugsweise durch Greifer (7) gebildeten Halteelementen zugeordneten Nockenträger (22 bzw. Verstellscheiben 24) jeweils drehfest miteinander verbunden, vorzugsweise lösbar miteinander verspannt sind und daß vorzugsweise die den Falzmessern bzw. Halteelementen zugeordneten Steuerkurven (12, 13) in axialer Richtung voneinander beabstandet sind und zwischen sich beide miteinander zugewandten Nokkenträgern (22) angeordnete Abdeckeinrichtungen aufnehmen.

6. Falzapparat nach einem der vorhergehenden Ansprüche mit einem 7-teiligen Sammelzylinder insbesondere für eine Rollenrotationstiefdruckmaschine mit bis zu acht Ätzungen am Umfang des Formzylinders, **dadurch gekennzeichnet, daß** acht, ein Umfangsbogenmaß von vorzugsweise etwa 15° aufweisende Abdecknocken (17) am Umfang jedes Nockenträgers (22) vorgesehen sind, wobei vorzugsweise zwei um 180° gegeneinander versetzte Abdecknockengruppen von jeweils vier Abdecknocken (17) vorgesehen sind, wobei jeweils zwischen den Umfangskonturmitten des ersten und zweiten Umfangnockens (17) ein Abstand von 30°, des zweiten und dritten Umfangnockens (17) ein Abstand von 15° und des dritten und vierten Umfangnockens (17) ein Abstand von 45° vorgesehen ist.

7. Falzapparat nach Anspruch 6, **dadurch gekennzeichnet, daß** jede Verstellscheibe (24) sechs durch jeweils eine Umfangsausnehmung (26) voneinander getrennte Umfangsnocken (25) aufweist und in vier Umfangsstellungen mit unterschiedlichen, den Produktionsarten Dreimal-Sammeln, Zweimal-Sammeln, Einmal-Sammeln oder Nicht-Sammeln entsprechenden Positionen der Abdecknocken (17) verbringbar ist, wobei vorzugsweise an jeder Verstellscheibe (24) zwei um jeweils 180° gegeneinander versetzte Nockengruppen von jeweils drei Umfangsnocken (25) unterschiedlicher Länge vorgesehen sind, von denen vorzugsweise der erste Umfangsnocken (25) eine Umfangslänge von etwa 13,5°, der zweite von etwa 1° und der dritte von etwa 24,5° aufweisen und wobei vorzugsweise jeweils zwischen dem ersten und zweiten Umfangsnocken (25) ein Mittenabstand von etwa 48,25° und zwischen dem zweiten und dritten von etwa 57,25° vorgesehen ist.

8. Falzapparat nach einem der vorhergehenden Ansprüche, **dadurch gekennzeichnet, daß** der Antrieb jedes Nockenträgers (22) und gegebenenfalls jeder Verstellscheibe (24) abschaltbar ist und daß jeder Nockenträger (22) und gegebenenfalls die gleichförmig hiermit antreibbaren Verstellscheiben (24) in Abhängigkeit von der gewünschten Produktionsart mit zwei unterschiedlichen Geschwindigkeiten antreibbar sind, wobei vorzugsweise die Antriebsgeschwindigkeit der Nockenträger (22) und gegebenenfalls der Verstellscheiben (24) bei Sammelproduktion in einer geradzahligen Anzahl von aufeinanderfolgenden Sammelvorgängen 7/6 und mit einer ungeraden Anzahl von aufeinanderfolgenden Sammelvorgängen 7/8 der Drehzahl des Sammelzylinders (1) entspricht.

9. Falzapparat nach Anspruch 8, **dadurch gekennzeichnet, daß** im kinematischen Antriebszug der Nockenträger (22) und gegebenenfalls Verstellscheiben (24) eine Schaltkupplung (54, 55) mit zwei eindeutigen Eingriffsstellungen und einer Nichteingriffsstellung vorgesehen ist, wobei vorzugsweise der Antriebszug eine zylinderachsparallele Zwischenwelle (41) aufweist, durch die die Nockenträger (22) und die Verstellscheiben (24) unter Zwischenschaltung eines verstellbaren Differentialgetriebes (46) antreibbar sind und die ihrerseits mittels eines verschiebbar auf ihr angeordneten Kupplungsteils (53) registergenau mit jeweils einem von einander gegenüberliegenden, frei drehbar auf ihr gelagerten Antriebsrädern (51 bzw. 52) unterschiedlichen Durchmessers kuppelbar ist, die mit unterschiedlichen Zahnkränzen (49 bzw. 50) eines durch ein Zylinderteil antreibbaren Doppelrad kämmen und wobei vorzugsweise das Differentialgetriebe (46) radial außerhalb der Zwischenwelle (41) angeordnet ist und gleichen Durchmesser aufweisende Ein- und Ausgangsräder (45 bzw. 47) aufweist, von denen das Eingangsrad (45) mit einem auf der Zwischenwelle (17) befestigten Ritzel (42) kämmt, das gleichzeitig mit einem den Nockenträgern (22) zugeordneten Zwischenrad (40) kämmt, das neben einem den Verstellscheiben (24) zugeordneten Zwischenrad (49) gleichen Durchmessers angeordnet ist, das mit einem Zahnkranz (43) eines zwei Zahnkränze (43 bzw. 44) mit gleichem Durchmesser wie das Ritzel (42) aufweisenden, neben dem Ritzel (42) frei drehbar auf der Zwischenwelle (41) gelagerten Doppelrads kämmt, dessen anderer Zahnkranz (44) mit dem Ausgangsrad (47) des Differentialgetriebes (46) kämmt.

10. Falzapparat nach Anspruch 9, **dadurch gekennzeichnet, daß** bei einem doppelt breiten Sammelzylinder (1) mit über der Zylinderlänge unterteilten Greiferleisten und Falzmessern und jeweils einer im Bereich beider Zylinderstirnseiten angeordneten Steuerungseinrichtung mit Steuerkurven (12 bzw. 13) und diesen zugeordneten Abdeckeinrichtungen mit antreibbaren Nockenträgern (22) und vorzugsweise gleichförmig hiermit antreibbaren Verstellscheiben (24), die im Antriebszug jeweils vorgesehenen Zwischenwellen (41), von denen eine über eine Schaltkupplung mit der Zylinderantriebseinrichtung kuppelbar ist, radial außerhalb des Zylinderumfangs angeordnet und durch eine über die Zylinderlänge durchgehende Zwischenwelle (57) kuppelbar sind.

## Claims

1. A folder, and more particularly an adjustable folder for a web feed rotary gravure printing press, comprising a collect cylinder (1) which is able to be switched over from collect production to non-collect production and is fitted with holding elements, preferably in the form of grippers (7), and folding blades (5), said holding elements and folding blades being connected with actuating elements, which are preferably in the form of follower rollers (14 and 15) and are able to be actuated by a respectively associated cam (12 and, respectively, 13), whose active cam part, which is preferably in the form of a cam pit (16), is able to be selectively uncovered and covered by a cover means which is provided with a cover cam (17) mounted on a cam carrier (22), which is coaxial to the cam (12 and, respectively, 13) and is able to be driven, characterized in that the cover cams (17) of each cover means is arranged on the respectively associated cam carrier (22) so as to able to be shifted in a radial direction.

2. The folder as claimed in claim 1, characterized in that the cover cams (17), which preferably have a peripheral outline (23) in the form of a sector of a circle, which is able to be moved outwards as far as a radius corresponding to the radius of the circular cam (12 and, respectively, 13) outside the active cam part, are able to be moved by means of a shifting disk (24) which is coaxial to the cam carrier (22), which is able to be driven together with the cam carrier (22) and is able to be shifted in relation to the same in the peripheral direction, the cover cams (17) preferably being secured to a pivotal arm (27) which is arranged pivotally on the cam carrier (22) and are provided with a follower (28) which is able to be thrust against a shifting disk (24), which is arranged adjacent to the cam carrier (22) and is provided with fixed peripheral cams (25).

3. The folder as claimed in claim 2, characterized in that the followers (28) are respectively able to be thrust by means of a spring (29) against the shifting disk and in that the springs (29) are received in a recess (30) in the respectively associated cover cam (17) and are supported on a pin (31) extending into the same and fixed on the cam carrier (22).

4. The folder as claimed in either of the preceding claims 2 and 3, characterized in that the cam carrier (22) and the associated shifting disk (24), which is able to be driven like it, are connected drivingly together by means of a differential transmission (46), which is able to be set by means of an auxiliary drive means (48) which is able to be inactivated during production, and in that preferably the cam (13) associated with the holding elements is able to be moved in the peripheral direction by means of an auxiliary drive means, which is able to be inactivated during production.

5. The folder as claimed in any one of the preceding claims 2 through 4, characterized in that the cam carriers (22 or, respectively, shifting disks 24) associated with the folding blades (5) and with the holding elements preferably constituted by grippers (7), are respectively locked together in rotation and are preferably releasably coupled together and in that preferably the cams (12 and 13) associated with the folding blades or, respectively, the holding elements, are spaced from each other in the axial direction and receive cover means arranged between the two adjacent cam carriers (22).

6. The folder as claimed in any one of the preceding claims comprising a 7-part collect cylinder more particularly for a web feed rotogravure printing press with up to eight etchings on the periphery of the plate cylinder, characterized in that eight cover cams (17) having a peripheral dimension of approximately 15° are provided on the periphery of each cam carrier (22), preferably two cover cam groups offset by 180° in relation to each other being provided, there being between the peripheral center points of the outlines of the first and the second peripheral cams (17) a distance of 30°, between those of the second and the third peripheral cams (17) a distance of 15° and between those of the third and the fourth peripheral cams (17) a distance of 45°.

7. The folder as claimed in claim 6, characterized in that each shifting disk (24) has six peripheral cams (25) separated from one another by a peripheral recess (26) and is able to be moved into four peripheral settings the cover cams (17), with different positions corresponding to the production modes of threefold collect, twofold collect, single collect or non-collect, two cam groups which are respectively offset by 180° of respectively preferably three peripheral cams (25) of different length being preferably provided on each shifting disk (24), of which preferably the first peripheral cams (25) has a peripheral length of approximately 13.5°, the second has a length of approximately 1° and the third has a length of approximately 24.5° and preferably respectively between the first and the second peripheral cam (25) there is a center distance of approximately 48.25° and between the second and third ones there is a distance of approximately 57.25°.

8. The folder as claimed in any one of the preceding claims, characterized in that the drive of each cam carrier (22) and of any shifting disk (24) present is able to be switched off and that each cam carrier (22) and shifting disks (24), if present, able to be driven at the same rate are able to be driven in accordance with the desired type of production at two different speeds, the drive speed of the cam carriers (22) and of the shifting disks (24), if present, preferably in the case of collect production corresponding with an even number of consecutively follow collect operations to 7/6 of the speed of rotation of the collect cylinder (1) and in the case of collect production with an odd number of consecutively following collect operations to 7/8 of the speed of rotation of the collect cylinder (1).

9. The folder as claimed in claim 8, characterized in that in the mechanical drive chain of the cam carriers (22) and of the shifting disks (24), if present, a switching clutch (54 and 55) with two set positions of engagement is provided, the drive chain having an intermediate shaft (41) parallel to the axis of the cylinder, preferably by means of which shaft (41) the cam carriers (22) and the shifting disks (24) are able to be driven through the intermediary of an adjustable differential drive (46) and which for its part is able to be coupled by a coupling part (53) arranged in a shiftable manner thereon, in true register with one of a set of mutually opposite drive wheels (51 and 52) having different diameters which are freely bearinged thereon and are in mesh with different gear rings (49 and, respectively, 50) of a double wheel able to be driven a part of the cylinder, the differential drive (46) being arranged radially outside the intermediate shaft (41) and having input and output gear wheels (45 and, respectively, 47) with the same diameter, of which the input year wheel (45) is in mesh with a pinion (42) attached to the intermediate shaft (17), which is simultaneously in mesh with an intermediate gear wheel (40) associated with the cam carriers (22), which arranged adjacent to an intermediate gear wheel (49) associated with the shifting disks (24) and is of the same diameter, which intermediate gear wheel (49) is in mesh with one (43) of two gear rings (43 and, respectively, 44) having the same diameter as the pinion (42), to which it is adjacent, of a double gear wheel bearinged in a freely rotatable manner on the intermediate shaft (41), whose other gear ring (44) is in mesh with the output gear wheel (47) of the differential drive (46).

10. The folder as claimed in claim 9, characterized in that in the case of a double width collect cylinder (1) with gripper bars and folding blades subdivided along the length of the cylinder and respectively one control means arranged adjacent to both cylinder end surfaces, with cams (12 and, respectively, 13) and cover means, associated with the same, and cam carriers (22) which are preferably able to be rotated at the same rate, the intermediate shafts (41) which are respectively provided in the drive chain, and of which one is able to be coupled via a switching clutch with the cylinder drive means, are arranged radially outside the periphery of the cylinder and are able to be coupled by means of an intermediate shaft (57) extending along the length of the cylinder.

## Revendications

1. Appareil de pliage, en particulier appareil de pliage variable pour une presse rotative pour l'héliogravure, comportant un cylindre collecteur (1) muni d'éléments de retenue et de plioirs (5) réalisés de préférence en forme de griffes (7), réversible entre une production par accumulation et une production par non-accumulation, dont les éléments de retenue et les plioirs sont reliés à des éléments d'entraînement réalisés de préférence en forme de rouleaux danseurs (14, 15) qui peuvent être commandés par une came de commande (12 ou 13) qui leur est respectivement attribuée, dont la zone de commande réalisée de préférence en forme d'encoche de commande (16) peut être sélectivement libérée ou recouverte au moyen d'un mécanisme de recouvrement coaxial à la came de commande (12 ou 13), muni de cames de recouvrement (17) logées sur un support de cames actionnable (22), caractérisé en ce que les cames de recouvrement (17) de chaque mécanisme de recouvrement sont logées sur le support de cames qui leur est respectivement attribué en étant mobiles en direction radiale.

2. Appareil de pliage selon la revendication 1, caractérisé en ce que les cames de recouvrement (17), qui présentent de préférence un contour périphérique (23) en forme d'arc de cercle qui peut s'étaler jusqu'à atteindre un rayon correspondant au rayon de la came de commande (12 ou 13) de forme circulaire à l'extérieur de la zone de commande, peuvent être déplacés au moyen d'un disque de déplacement (24) coaxial au support de cames (22), qui peut être entraîné conjointement avec le support de cames (22) et qui peut se déplacer par rapport à ce dernier en direction périphérique, les cames de recouvrement (17) étant fixées de préférence à un bras pivotant (27) monté en pivotement sur le support de cames (22) et étant munies d'un palpeur (28) disposé à côté du support de cames (22) et qui peut être pressé contre le disque de déplacement (24) muni de cames périphériques fixes (25).

3. Appareil de pliage selon la revendication 2, caractérisé en ce que les palpeurs (28) peuvent être pressés respectivement contre le disque de déplacement au moyen d'un ressort (29) et en ce que les ressorts (29) viennent se loger dans un évidement (30) de la came de recouvrement (17) qui leur est respectivement attribuée et viennent s'appuyer contre la broche (31) fixée au support de cames (22) et faisant saillie à l'intérieur de l'évidement.

4. Appareil de pliage selon l'une quelconque des revendications précédentes 2 à 3, caractérisé en ce que le support de cames (22) et le disque de déplacement (24) qui lui est attribué et qui peut être entraîné de manière uniforme avec ce dernier sont reliés l'un à l'autre en entraînement au moyen d'un engrenage différentiel (46) qui peut être réglé au moyen d'un mécanisme d'entraînement auxiliaire (48) que l'on peut rendre passif lors d'une production en continu, et en ce que, de préférence, la came de commande (13) attribuée aux éléments de retenue est mobile en direction périphérique au moyen d'un mécanisme d'entraînement auxiliaire que l'on peut rendre passif lors d'une production en continu.

5. Appareil de pliage selon l'une quelconque des revendications précédentes 2 à 4, caractérisé en ce que les supports de came (22) ou les disques de déplacement (24) attribués aux plioirs (5) et aux éléments de retenue réalisés de préférence à l'intervention de griffes (7) sont reliés respectivement l'un à l'autre en étant immobiles en rotation, de préférence sont mutuellement verrouillés de manière amovible, et en ce que, de préférence, les cames de commande (12, 13) attribuées aux plioirs ou aux éléments de retenue sont écartées l'une de l'autre en direction axiale, des mécanismes de recouvrement disposés entre deux supports de came (22) tournés l'un vers l'autre venant s'y loger.

6. Appareil de pliage selon l'une quelconque des revendications précédentes, équipé d'un cylindre collecteur à 7 éléments, en particulier, pour une presse rotative pour l'héliogravure comportant jusqu'à huit gravures à la périphérie du cylindre porte-clichés, caractérisé en ce qu'on prévoit huit cames de recouvrement (17) à la périphérie de chaque support de cames (22), présentant une mesure d'arc périphérique de préférence d'environ 15°, deux groupes de cames de recouvrement mutuellement décalés de 180° et comportant chacun quatre cames de recouvrement (17) étant prévus de préférence, dans lequel on prévoit respectivement, entre le milieu du contour périphérique de la première et de la deuxième cames périphériques (17), une distance de 30°, de la deuxième et de la troisième cames périphériques (17), une distance de 15° et de la troisième et de la quatrième cames périphériques (17), une distance de 45°.

7. Appareil de pliage selon la revendication 6, caractérisé en ce que chaque disque de déplacement (24) présente six cames périphériques (25) respectivement séparées l'une de l'autre par un évidement périphérique (26) et peut être amené dans quatre positions périphériques avec des positions différentes des cames de recouvrement (17) correspondant aux types de production par accumulation triple, par accumulation double, par accumulation simple ou par non-accumulation, dans lequel on prévoit de préférence, sur chaque disque de déplacement (24), deux groupes de cames respectivement décalés l'un de l'autre de 180° et comportant chacun trois cames périphériques (25) de longueur différente dont, de préférence, les premières cames périphériques (25) présentent une longueur périphérique d'environ 13,5°, les deuxièmes, une longueur d'environ 1° et les troisièmes, une longueur d'environ 24,5°; et dans lequel, de préférence, on prévoit respectivement entre la première et la deuxième cames périphériques (25), une distance moyenne d'environ 48,25° et entre la deuxième et la troisième, une distance d'environ 57,25°.

8. Appareil de pliage selon l'une quelconque des revendications précédentes, caractérisé en ce que l'entraînement de chaque support de cames (22) et éventuellement de chaque disque de déplacement (24) peut être mis hors-circuit, et en ce que chaque support de cames (22) et éventuellement les disques de déplacement (24) qui peuvent être entraînés de manière uniforme avec ces derniers, peuvent être entraînés avec deux vitesses différentes en fonction du type de production désiré, dans lequel, de préférence, la vitesse d'entraînement des supports de cames (22) et éventuellement des disques de déplacement (24) correspondant, dans le cadre d'une production par accumulation avec un nombre pair de processus successifs de production par accumulation, à 7/6 de la vitesse de rotation du cylindre collecteur (1) et, avec un nombre impair de processus successifs de production par accumulation, à 7/8 de la vitesse de rotation du cylindre collecteur (1).

9. Appareil de pliage selon la revendication 8, caractérisé en ce que, dans le train d'entraînement cinétique des supports de came (22) et éventuellement des disques de déplacement (24), on prévoit un embrayage (54, 55) comprenant deux positions d'engrènement définies et une position de non-engrènement, le train d'entraînement présentant de préférence un arbre intermédiaire (41) parallèle à l'axe du cylindre, par lequel les supports de came (22) et les disques de déplacement (24) peuvent être entraînés en intercalant un engrenage différentiel réglable (46), et qui peut être accouplé, à son tour, au moyen d'un élément d'accouplement (53) sur lequel il est disposé en coulissement, en correspondance précise avec, respectivement, une des roues d'entraînement (51 ou 52) mutuellement opposées et de diamètre différent, et sur lequel elles sont montées en rotation libre, qui viennent s'engrener avec des couronnes dentées différentes (49 ou 50) d'un pignon coulissant qui peut être entraîné par un élément cylindrique et dans lequel, de préférence, l'engrènement différentiel (46) est disposé radialement à l'extérieur de l'arbre intermédiaire (41) et présente des roues d'entrée et de sortie (45 ou 47) présentant le même diamètre, dont la roue d'entrée (45) vient s'engrener avec un pignon (42) fixé sur l'arbre intermédiaire (17), qui vient s'engrener simultanément avec une des roues intermédiaires (40) attribuées aux supports de came (22), qui est disposée à côté d'une roue intermédiaire (49) de même diamètre attribuée aux disques de déplacement (24), qui vient s'engrener avec une couronne dentée (43) d'un pignon coulissant monté en rotation libre sur l'arbre intermédiaire (41) à côté du pignon (42) et présentant deux couronnes dentées (43 ou 44) dont le diamètre est identique à celui du pignon (42), et dont l'autre couronne dentée (44) vient s'engrener avec la roue de sortie (47) de l'engrenage différentiel (46).

10. Appareil de pliage selon la revendication 9, caractérisé en ce que, dans le cadre d'un cylindre collecteur (1) dont la largeur est doublée, comportant des lattes de griffes et des plioirs répartis sur la longueur du cylindre et un mécanisme de commande disposé dans la zone des deux faces frontales du cylindre, muni de cames de commande (12 ou 13) et de mécanismes de recouvrement attribués à ces dernières munis de supports de cames (22) actionnables et de disques de déplacement (24) qui peuvent être entraînés de préférence de manière uniforme avec ces derniers, les arbres intermédiaires (41) prévus respectivement dans le train d'entraînement, dont un peut être accouplé au mécanisme d'entraînement du cylindre à l'intervention d'un embrayage, sont disposés radialement à l'extérieur de la périphérie du cylindre et peuvent être accouplés à l'intervention d'un arbre intermédiaire (57) s'étendant sur la longueur du cylindre.
